# EUROPÄISCHE PATENTSCHRIFT

(11) **EP 1 624 721 B1**
(45) Veröffentlichungstag und Bekanntmachung des Hinweises auf die Patenterteilung: **19.09.2018**
(21) Anmeldenummer: 05107011.8
(22) Anmeldetag: 29.07.2005
(51) Int. Cl.: H04R 25/00

(54) **Frei konfigurierbare Informationssignale bei Hörhilfegeräten**
Freely configurable information signals in hearing-aids
Signaux d'information configurables librement dans les prothèses auditives

(30) Priorität: 02.08.2004 DE 102004037376
(43) Veröffentlichungstag der Anmeldung: 08.02.2006
(73) Patentinhaber: Sivantos GmbH, 91058 Erlangen (DE)
(72) Erfinder: Fischer, Eghart, 91126 Schwabach (DE)
(74) Vertreter: FDST Patentanwälte

(56) Entgegenhaltungen:
- EP-A- 1 420 611
- EP-B- 0 557 847
- WO-A-01/30127

## Beschreibung

Die Erfindung betrifft ein Hörhilfegerät mit einem Eingangswandler zur Aufnahme eines Eingangssignals, einer Signalverarbeitungseinheit und einem Ausgangswandler zur Abgabe eines von einem Benutzer als akustisches Signal wahrnehmbaren Ausgangssignals, wobei dem Benutzer Einstellungen und Zustände des Hörhilfegerätes mittels unterschiedlicher im Hörhilfegerät gespeicherter oder generierter Ausgangssignale anzeigbar sind. Ferner betrifft die Erfindung ein Verfahren zum Betrieb eines derartigen Hörhilfegerätes.

Aus der EP 0 557 847 B1 ist ein am Kopf tragbares Hörgerät bekannt, umfassend einen elektrischen Signalweg zwischen einem Mikrofon und einem Hörer, wobei der Signalweg unter Verwendung von Mitteln zur elektronischen Einstellung vorprogrammierbarer Übertragungsparameter und eines Schaltmittels des Hörgerätes an verschiedene Hörsituationen/Schallumgebungen anpassbar ist, wobei das Schaltmittel zusätzlich eine Signalabgabeeinrichtung steuert, die wenigstens ein Signal abgibt, das für den jeweils zu einer bestimmten Hörsituationen/Schallumgebung eingestellten Übertragungsparameter charakteristisch ist, wobei der Hörgerätebenutzer dieses Signal wahrnehmen kann und ohne Abnahme des Hörgerätes vom Kopf über die gewählte Einstellung informierbar ist. Bei den von dem bekannten Hörgerät abgegebenen Signalen handelt es sich um aufeinander folgende Töne oder im Hörgerät generierte oder gespeicherte Sprachsignale.

Aus der WO 01/30127 A2 geht ein Hörgerät hervor, bei dem auf Steuersignale hin von einem Benutzer akustisch wahrnehmbare Quittierungssignale abgebbar sind. Dabei ist es möglich, einem Steuersignal benutzerdefiniert unterschiedliche Quittierungssignale zuzuordnen.

Aus der EP 1 420 611 A1 ist ein Hörgerät bekannt, das in Abhängigkeit der Hörsituation, in der es sich augenblicklich befindet, automatisch das am besten für diese Situation geeignete Hörprogramm aus einer Anzahl an Hörprogrammen auswählt. Außerdem ist mittels eines Tastschalters ein manuelles Umschalten von einem Hörprogramm zum nächsten möglich, wobei die Reihenfolge der Hörprogramme automatisch so festgelegt wird, dass Hörprogramme um so weiter vorne in der Reihe stehen, je besser sie für die augenblickliche Hörsituation geeignet sind.

Aufgabe der vorliegenden Erfindung ist es, eine flexiblere Verwendung akustischer Signale zur Anzeige von Einstellungen oder Zuständen des Hörhilfegerätes zu ermöglichen.

Diese Aufgabe wird durch ein Hörhilfegerät mit den Merkmalen gemäß Patentanspruch 1 gelöst. Ferner wird die Aufgabe durch ein Verfahren zum Betrieb eines Hörhilfegerätes mit den in Patentanspruch 7 angegebenen Verfahrensschritten gelöst.

Bei einem Hörhilfegerät wird mittels eines Eingangswandlers ein Eingangssignal aufgenommen und in ein elektrisches Eingangssignal überführt. Üblicherweise dient als Eingangswandler wenigstens ein Mikrofon, welches ein akustisches Eingangssignal aufnimmt. Moderne Hörhilfegeräte umfassen häufig ein Mikrofonsystem mit mehreren Mikrofonen, um einen von der Einfallsrichtung akustischer Signale abhängigen Empfang, eine Richtcharakteristik, zu erreichen. Die Eingangswandler können jedoch auch eine Telefonspule oder eine Antenne umfassen zur Aufnahme elektromagnetischer Eingangssignale. Die durch den Eingangswandler in elektrische Eingangssignale gewandelten Eingangssignale werden zur Weiterverarbeitung und Verstärkung einer Signalverarbeitungseinheit zugeführt. Die Weiterverarbeitung und Verstärkung erfolgt zum Ausgleich des individuellen Hörverlustes eines Hörhilfegeräteträgers in der Regel in Abhängigkeit der Signalfrequenz. Die Signalverarbeitungseinheit gibt ein elektrisches Ausgangssignal ab, welches über einen Ausgangswandler dem Gehör des Hörhilfegeräteträgers zugeführt wird, so dass dieser das Ausgangssignal als akustisches Signal wahrnimmt. Als Ausgangswandler werden üblicherweise Hörer verwendet, die ein akustisches Ausgangssignal erzeugen. Es sind jedoch auch Ausgangswandler zur Erzeugung mechanischer Schwingungen bekannt, die direkt bestimmte Teile des Gehörs, wie beispielsweise die Gehörknöchelchen, zu Schwingungen anregen. Weiterhin sind Ausgangswandler bekannt, die direkt Nervenzellen des Gehörs stimulieren.

Moderne Hörhilfegeräte lassen sich durch unterschiedliche Einstellungen in Form veränderbarer Parameter, die die Signalverarbeitung im Hörhilfegerät beeinflussen, an unterschiedliche Hörumgebungen anpassen. Derartige Hörsituationen sind beispielsweise "ruhige Umgebung", "Fernsehen", "Gespräch in Störlärm", "Empfang mittels Telefonspule" usw. Ein Parametersatz zur Anpassung der Signalverarbeitung an eine bestimmte Hörsituation wird gewöhnlich als Hörprogramm bezeichnet. Hörprogramme können in der jeweiligen Hörsituation manuell durch den Benutzer eingestellt werden. Darüber hinaus verfügen moderne Hörhilfegeräte über einen Klassifikator zur automatischen Erkennung der augenblicklichen Hörsituation und einer damit verbundenen automatischen Anpassung der Signalverarbeitung im Hörhilfegerät an die jeweilige Hörsituation. Für einen Benutzer ist es häufig interessant zu wissen, wie sein Hörhilfegerät derzeit eingestellt ist, um die aktuellen Einstellungen zu überprüfen und gegebenenfalls Veränderungen dieser Einstellungen durchführen zu können. Beispielsweise möchte ein Hörhilfegeräteträger wissen, ob die tatsächliche Hörsituation richtig von dem Klassifikator erkannt wurde. Andere Einstellungen betreffen beispielsweise bestimmte Filter oder Algorithmen, die ein- oder ausgeschaltet sein können. Neben den Einstellungen sind für den Benutzer auch bestimmte Zustände seines Hörhilfegerätes interessant, über die er informiert werden möchte. Derartige Zustände betreffen z.B. den aktuellen Ladezustand einer verwendeten Spannungsquelle. Weitere Beispiele von Einstellungen, über die der Benutzer gegebenenfalls informiert werden möchte, betreffen die aktuelle Einstellung eines Lautstärkestellers, Einstellungen bezüglich der Anhebung oder Absenkung bestimmter Frequenzbereiche oder die Verwendung bestimmter Klangblenden.

Gemäß der Erfindung können bei einem Hörhilfegerät ein und derselben Einstellung, z.B. Hörprogramm 1, bzw. ein und demselben Zustand, z.B. Spannungsquelle vollgeladen, mehrere akustische Informationssignale unterschiedlicher Kategorie zur Information des Benutzers über diese Einstellung bzw. diesen Zustand eingestellt sein. Unter akustischen Informationssignalen unterschiedlicher Kategorie sind dabei prinzipiell unterschiedliche Signale zu verstehen, die sich über bloße Unterschiede hinsichtlich der Lautstärke oder geringfügige Klangverschiebungen aufgrund unterschiedlicher Signalverarbeitungen im Hörhilfegerät hinaus unterscheiden. Beispiele für akustische Informationssignale unterschiedlicher Kategorie sind: Sprache, Musik (Melodien, melodische Klangfolgen usw.) Einzeltöne, nicht melodische Tonfolgen, Geräusche usw. Die unterschiedlichen Informationssignale für ein und dieselbe Einstellung bzw. ein und denselben Zustand sollen sich demnach grundlegend unterscheiden, beispielsweise dadurch, dass einmal dass aktuell eingestellte Hörprogramm durch eine bestimmte Anzahl an Piep-Tönen und ein andermal durch Sprachausgabe angezeigt wird. Dadurch kann das Hörhilfegerät gemäß der Erfindung an die Wünsche und Bedürfnisse eines Benutzers hinsichtlich der verwendeten Informationssignale angepasst werden. Die Informationssignale können dann so gewählt werden, dass Verwechslungen zwischen den unterschiedlichen Einstellungen oder Zuständen zugeordneten Informationssignalen weitgehend auszuschließen sind.

Eine Ausführungsform der Erfindung sieht eine Bibliothek von Informationssignalen vor, so dass der Benutzer einzelnen Einstellungen und Zuständen Signale aus dieser Bibliothek frei zuordnen kann. Die Zuordnung kann beispielsweise durch Programmierung des Hörhilfegerätes festgelegt werden.

Eine andere Ausführungsform der Erfindung sieht einen Speicherbereich in dem Hörhilfegerät vor, in den der Benutzer eigene Informationssignale speichern und bestimmten Einstellungen oder Zuständen zuordnen kann. Beispielsweise kann der Benutzer über ein Mikrofon des Hörhilfegerätes ein akustisches Signal aufnehmen und speichern und einer bestimmten Einstellung oder einem bestimmten Zustand zuordnen. Neben dem im Hörhilfegerät fest gespeicherten und bei Bedarf abrufbaren Informationssignalen können durch die Verwendung eines Signalgenerators auch Informationssignale im Hörhilfegerät synthetisiert werden.

Gemäß der Erfindung können einer Einstellung bzw. einem Zustand des betreffenden Hörhilfegerätes mehrere akustische Informationssignale zugeordnet werden, die unterschiedlichen Kategorien angehören. Vorteilhaft werden dann zur Anzeige ein und derselben Einstellung bzw. zur Anzeige ein und desselben Zustandes des Hörhilfegerätes in Abhängigkeit der aktuellen Hörsituation automatisch Informationssignale unterschiedlicher Kategorie abgegeben. Beispielsweise werden dabei in der Hörsituation "Sprache" die Informationssignale in Form von der Sprache unähnlichen Klängen abgegeben. Umgekehrt erfolgt in der Situation "Musik" die Information des Benutzers in Form von Sprachsignalen. Allgemein werden die Informationssignale in Abhängigkeit der aktuellen Hörsituation demnach so gewählt, dass diese in der aktuellen Hörsituation bestmöglich von dem Benutzer wahrgenommen werden können. Ebenso wie mit der aktuellen Hörsituation verhält es sich mit dem aktuell eingestellten Hörprogramm. Ist z.B. das Hörprogramm "Sprache" eingestellt, so werden die Informationssignale in Form von der Sprache unähnlicher Klänge dargeboten. Darüber hinaus kann ein Hörhilfegerät gemäß der Erfindung auch so eingestellt werden, dass bestimmte Informationssignale prinzipiell nur bei der erkannten Hörsituation bzw. dem eingestellten Hörprogramm für "ruhige Umgebung" abgegeben werden. Von dieser Einstellung sollten jedoch bestimmte Informationssignale, wie beispielsweise die Warnung vor einer entladenen Spannungsquelle, ausgenommen werden.

Die Erfindung wird nachfolgend anhand eines Ausführungsbeispiels näher erläutert. Dabei zeigt die Figur ein Hörhilfegerät 1 mit einem Mikrofon 2 zur Aufnahme eines akustischen Eingangssignals und Wandlung in ein elektrisches Eingangssignal. Letzteres ist zur Weiterverarbeitung und frequenzabhängigen Verstärkung einer Signalverarbeitungseinheit 3 zugeführt. Diese wiederum gibt ein elektrisches Ausgangssignal ab, welches mittels eines Hörers 4 in ein akustisches Signal gewandelt und dem Gehör eines Hörhilfegeräteträgers zugeführt wird. Das Hörhilfegerät 1 umfasst ferner einen Programmspeicher 5 zum Speichern mehrerer Parametersätze, so genannter Hörprogramme, von denen jeweils einer aktiv geschaltet ist und aktuell die Signalverarbeitung in der Signalverarbeitungseinheit 3 beeinflusst. Zwischen unterschiedlichen aktiven Hörprogrammen kann manuell durch Betätigung eines Tastschalters 6 umgeschaltet werden. Darüber hinaus umfasst das Hörhilfegerät 1 einen Klassifikator 7, der das elektrische Eingangssignal analysiert und dadurch selbsttätig die aktuelle Hörsituation erkennt. Während des normalen Betriebs des Hörhilfegerätes 1 wird daher das aktive Hörprogramm aus dem Programmspeicher 5 automatisch durch den Klassifikator 7 bestimmt.

Das Hörhilfegerät 1 gemäß der Erfindung umfasst Mittel zur Ausgabe akustischer Informationssignale, die den Benutzer über aktuelle Einstellungen, wie beispielsweise das aktuelle Hörprogramm, aktuell ein- oder ausgeschaltete Filter oder Signalverarbeitungsalgorithmen der Signalverarbeitungseinheit 3 usw. informieren. Darüber hinaus wird der Benutzer auch über bestimmte Zustände des Hörhilfegerätes, wie beispielsweise über den Ladezustand der Spannungsquelle 9 informiert. Die Mittel 8 zum Erzeugen eines Informationssignals umfassen ihrerseits einen Speicher 10 zum Speichern von Informationssignalen, die von außen auf das Hörhilfegerät 1 übertragen wurden. Diese können beispielsweise durch das Mikrofon 2 aufgenommen werden. Darüber hinaus ist auch ein elektrischer Signalweg 11 vorgesehen, über den Informationssignale über eine elektrische Verbindung mit einem anderen Gerät (nicht dargestellt) in den Speicher 10 eingelesen werden können. Weiterhin umfassen die Mittel 8 zum Erzeugen eines Informationssignals auch einen Signalgenerator 12, durch den Informationssignale direkt im Hörhilfegerät erzeugt werden können.

Gemäß der Erfindung können nun bei dem Hörhilfegerät 1 zur Information über ein und dieselbe Einstellung, z.B. Hörprogramm 1 ist aktiv, unterschiedliche akustische Informationssignale zur Information des Benutzers über diese Einstellung ausgewählt werden. So kann im Beispiel das akustische Sprachsignal "Hörprogramm 1" oder ein einmaliger Piep-Ton zur Information des Benutzers über das eingestellte Hörprogramm 1 abgegeben werden. Die Zuordnung erfolgt gemäß den Präferenzen des Benutzers z.B. über den elektrischen Signalweg 11 bei der Programmierung des Hörhilfegerätes 1. Um einen Benutzer eine möglichst umfangreiche Auswahl an Informationssignalen anbieten zu können, die dieser dann nach eigenem Belieben unterschiedlichen Einstellungen und Zuständen zuordnen kann, umfassen die Mittel 8 zum Erzeugen eines Informationssignals eine Informationssignalbibliothek 13, so dass der Benutzer aus einer Vielzahl unterschiedlicher vorgegebener Informationssignale wählen kann. Auch dabei erfolgt die Auswahl durch programmieren des Hörhilfegerätes, beispielsweise über den elektrischen Signalweg 11.

Anders als in dem gezeigten Ausführungsbeispiel kann die Informationssignalbibliothek auch außerhalb des Hörhilfegerätes, beispielsweise auf einem mit dem Hörhilfegerät 1 verbindbaren Computer, hinterlegt sein. Von dem Benutzer ausgewählte Informationssignale können dann auch von dem Computer in den Speicher 10 übertragen und dort gespeichert werden.

Gemäß der Erfindung gemäß dem Ausführungsbeispiel ist vorgesehen, dass den Einstellungen oder Zuständen des Hörhilfegerätes 1 nicht jeweils nur ein akustisches Informationssignal fest zugeordnet ist, sondern dass wenigstens einer Einstellung bzw. einem Zustand mehrere im Hörhilfegerät 1 gespeicherte oder erzeugte akustische Informationssignale zugeordnet sind, wobei die einer Einstellung bzw. einem Zustand zugeordneten akustischen Informationssignale unterschiedlichen Kategorien akustischer Informationssignale zugehören. Die Abgabe eines akustischen Informationssignals bezüglich einer bestimmten Einstellung oder eines bestimmten Zustandes erfolgt dann in Abhängigkeit von aktuellen Einstellungen der Signalverarbeitungseinheit 3 und insbesondere abhängig von dem aktuell aktiven Hörprogramm. Z.B. werden vorteilhaft bei einem Hörprogramm für Sprache keine Sprachsignale zur Information des Benutzers ausgegeben. Stattdessen werden von Sprache leicht unterscheidbare Töne oder Klänge ausgewählt. Umgekehrt werden bei einem Hörprogramm für Musik vorzugsweise Sprachsignale zur Information des Benutzers gewählt.

Bei dem Hörhilfegerät 1 gemäß dem Ausführungsbeispiel ist ferner vorgesehen, dass Informationen über eher unwichtige Einstellungen bzw. Zustände, z.B. die Information über das aktuelle Hörprogramm, prinzipiell nur in einem Hörprogramm für ruhige Umgebung abgegeben werden. Lediglich für den Benutzer essentiell wichtige Informationen, z.B. eine Warnung vor einer entleerten Spannungsquelle 9, werden in allen Hörprogrammen ausgegeben.

Die Erfindung bietet den Vorteil, dass ein Benutzer bestimmten Einstellungen und Zuständen nach eigenem Geschmack unterschiedliche Informationssignale zuordnen kann, die für ihn besonders angenehm sind oder bei denen sich die dahinter verbergende Information leicht erkennen lässt. Auch die situationsabhängige Abgabe sehr verschiedener Informationssignale zur Information über ein und dieselbe Einstellung bzw. ein und denselben Zustand trägt dazu bei, dass der Benutzer die Information in der jeweiligen Situation bestmöglich erkennt.

## Patentansprüche

1. Hörhilfegerät (1) mit einem Eingangswandler (2) zur Aufnahme eines Eingangssignals, einer Signalverarbeitungseinheit (3) und einem Ausgangswandler (4) zur Abgabe eines von einem Benutzer als akustisches Signal wahrnehmbaren Ausgangssignals, wobei dem Benutzer Einstellungen und Zustände des Hörhilfegerätes (1) mittels unterschiedlicher im Hörhilfegerät (1) gespeicherter oder generierter Informationssignale anzeigbar sind,
**dadurch gekennzeichnet, dass** ein und derselben Einstellung bzw. ein und demselben Zustand mehrere akustische Informationssignale unterschiedlicher Kategorie zuordnenbar sind, wobei zur Anzeige ein und derselben Einstellung bzw. zur Anzeige ein und desselben Zustandes des Hörhilfegerätes (1) die Kategorie des akustischen Informationssignals in Abhängigkeit der aktuellen Hörsituation automatisch auswählbar ist.

2. Hörhilfegerät (1) nach Anspruch 1, wobei das Hörhilfegerät (1) eine Bibliothek (13) akustischer Informationssignale umfasst und wobei bestimmten Einstellungen oder Zuständen bestimmte in der Bibliothek (13) gespeicherte akustische Informationssignale frei zuordenbar sind.

3. Hörhilfegerät (1) nach Anspruch 1, wobei das Hörhilfegerät (1) einen Speicher (10) umfasst, in dem extern erzeugte akustische Signale speicherbar sind, die dann bestimmten Einstellungen oder Zuständen des Hörhilfegerätes (1) frei zuordenbar sind.

4. Hörhilfegerät (1) nach Anspruch 1, wobei das Hörhilfegerät (1) einen Klassifikator (7) zum automatischen Erkennen der aktuellen Hörsituation umfasst und Parameter zur Steuerung der Signalverarbeitung im Hörhilfegerät (1) in Abhängigkeit der erkannten Hörsituation automatisch einstellbar sind.

5. Hörhilfegerät (1) nach einem der Ansprüche 1 bis 4, wobei das Hörhilfegerät (1) bei erkannter Hörsituation "Sprache" bzw. bei Betrieb des Hörhilfegerätes (1) in einem Hörprogramm für "Sprache" für das akustische Informationssignal automatisch ein von einem Sprachsignal verschiedenes Informationssignal wählt.

6. Hörhilfegerät (1) nach einem der Ansprüche 1 bis 5, wobei die Abgabe bestimmter Informationssignale nur bei erkannter Hörsituation "Ruhe" bzw. bei Betrieb des Hörhilfegerätes (1) in einem für "Ruhe" vorgesehenen Hörprogramm erfolgt.

7. Verfahren zum Betrieb eines Hörhilfegerätes (1) mit einem Eingangswandler (2) zur Aufnahme eines Eingangssignals, einer Signalverarbeitungseinheit (3) und einem Ausgangswandler (4) zur Abgabe eines von einem Benutzer als akustisches Signal wahrnehmbaren Ausgangssignals, wobei dem Benutzer Einstellungen und Zustände des Hörhilfegerätes (1) mittels unterschiedlicher im Hörhilfegerät (1) gespeicherter oder generierter Informationssignale angezeigt werden und wobei die Signalverarbeitung im Hörhilfegerät an unterschiedliche Hörsituationen angepasst wird, mit folgenden Schritten:
- Zuordnen von mehreren akustischen Informationssignalen unterschiedlicher Kategorie zu ein und derselben Einstellung bzw ein und demselben Zustand des Hörhilfegerätes (1),
- automatische Auswahl der Kategorie in Abhängigkeit von der Hörsituation und Abgabe eines akustischen Informationssignals zur Information des Benutzers über die Einstellung bzw. über den Zustand

## Claims

1. Hearing aid (1) having an input transducer (2) for picking up an input signal, a signal processing unit (3) and an output transducer (4) for delivering an output signal perceptible to a user as an audible signal, wherein settings and states of the hearing aid (1) are indicatable to the user by means of different information signals stored or generated in the hearing aid (1),
**characterized in that** one and the same setting or one and the same state has multiple associable audible information signals of different category, the category of the audible information signal for indicating one and the same setting or for indicating one and the same state of the hearing aid (1) being selectable automatically on the basis of the current hearing situation.

2. Hearing aid (1) according to Claim 1, wherein the hearing aid (1) comprises a library (13) of audible information signals and wherein particular settings or states have particular freely associable audible information signals stored in the library (13).

3. Hearing aid (1) according to Claim 1, wherein the hearing aid (1) comprises a memory (10) in which externally produced audible signals are storable that are then freely associable with particular settings or states of the hearing aid (1).

4. Hearing aid (1) according to Claim 1, wherein the hearing aid (1) comprises a classifier (7) for automatically detecting the current hearing situation, and parameters for controlling the signal processing in the hearing aid (1) are settable automatically on the basis of the detected hearing situation.

5. Hearing aid (1) according to one of Claims 1 to 4, wherein the hearing aid (1) automatically selects an information signal different from a voice signal for the audible information signal when a "speech" hearing situation is detected or when the hearing aid (1) is operated in a hearing program for "speech".

6. Hearing aid (1) according to one of Claims 1 to 5, wherein particular information signals are delivered only when a "silence" hearing situation is detected or when the hearing aid (1) is operated in a hearing program provided for "silence".

7. Method for operating a hearing aid (1) having an input transducer (2) for picking up an input signal, a signal processing unit (3) and an output transducer (4) for delivering an output signal perceptible to a user as an audible signal, wherein settings and states of the hearing aid (1) are indicated to the user by means of different information signals stored or generated in the hearing aid (1) and wherein the signal processing in the hearing aid is adapted to different hearing situations, having the following steps:
- associating multiple audible information signals of different category with one and the same setting or one and the same state of the hearing aid (1),
- automatically selecting the category on the basis of the hearing situation and delivering an audible information signal to inform the user about the setting or about the state.

## Revendications

1. Prothèse auditive (1), dotée d'un transducteur d'entrée (2), destiné à enregistrer un signal d'entrée, d'un ensemble de traitement de signaux (3) et d'un transducteur de sortie (4), destiné à délivrer un signal de sortie, perceptible par un utilisateur sous la forme d'un signal acoustique, des réglages et des états de la prothèse auditive (1) pouvant être affichés à l'attention de l'utilisateur, à l'aide de différents signaux d'information mémorisés ou générés dans la prothèse auditive (1), **caractérisée en ce que** plusieurs signaux d'information acoustiques de différente catégorie sont associables à un seul et même réglage ou à un seul et même état, pour afficher un seul et même réglage ou pour afficher un seul et même état de la prothèse auditive (1), la catégorie du signal d'information acoustique étant automatiquement sélectionnable en fonction de la situation auditive actuelle.

2. Prothèse auditive (1) selon la revendication 1, la prothèse auditive (1) comprenant une bibliothèque (13) de signaux d'information acoustiques et certains réglages ou états étant librement associables à certains signaux d'information acoustiques mémorisés dans la bibliothèque (13).

3. Prothèse auditive (1) selon la revendication 1, la prothèse auditive (1) comprenant une mémoire (10) dans laquelle peuvent être mémorisés des signaux acoustiques générés en externe qui sont ensuite librement associables à certains réglages ou états de la prothèse auditive (1).

4. Prothèse auditive (1) selon la revendication 1, la prothèse auditive (1) comprenant un classificateur (7), destiné à identifier automatiquement la situation auditive actuelle et des paramètres pour la commande du traitement des signaux dans la prothèse auditive (1) étant automatiquement réglables en fonction de la situation auditive identifiée.

5. Prothèse auditive (1) selon l'une quelconque des revendications 1 à 4, en cas d'identification d'une situation auditive « parole » ou en cas de fonctionnement de la prothèse auditive (1) dans un programme auditif dédié à la « parole », la prothèse auditive (1) sélectionnant automatiquement pour le signal d'information acoustique un signal d'information différent d'un signal vocal.

6. Prothèse auditive (1) selon l'une quelconque des revendications 1 à 5, la délivrance de certains signaux d'information n'ayant lieu que dans le cas de l'identification d'une situation auditive « repos » ou en cas de fonctionnement de la prothèse auditive (1) dans un programme auditif dédié au mode « repos ».

7. Procédé, destiné à faire fonctionner une prothèse auditive (1) dotée d'un transducteur d'entrée (2), destiné à enregistrer un signal d'entrée, d'un ensemble de traitement de signaux (3) et d'un transducteur de sortie (4), destiné à délivrer un signal de sortie, perceptible par un utilisateur sous la forme d'un signal acoustique, des réglages et des états de la prothèse auditive (1) pouvant être affichés à l'attention de l'utilisateur, à l'aide de différents signaux d'information mémorisés ou générés dans la prothèse auditive (1) et le traitement de signaux dans la prothèse auditive étant adapté à différentes situations auditives, comprenant les étapes suivantes, consistant à :
- associer plusieurs signaux d'information acoustiques de différente catégorie à un seul et même réglage ou à un seul et même état de la prothèse auditive (1),
- sélectionner automatiquement la catégorie en fonction de la situation auditive et délivrer un signal d'information acoustique pour informer l'utilisateur au sujet du réglage ou de l'état.
